# EUROPÄISCHE PATENTANMELDUNG

(11) **EP 0 309 759 A1**
(43) Veröffentlichungstag der Anmeldung: **05.04.1989**
(21) Anmeldenummer: 88114277.2
(22) Anmeldetag: 01.09.1988
(51) Int. Cl.: A47C 1/12

(54) **Reihenmöbel-Kupplungsvorrichtung**

(30) Priorität: 26.09.1987 DE 3732550
(71) Anmelder: VS Vereinigte Spezialmöbelfabriken Verwaltungs-GmbH, D-97941 Tauberbischofsheim (DE)
(72) Erfinder: Hartmann, Theo, D-6972 Tauberbischofsheim-Distelhausen (DE)
(74) Vertreter: Patentanwälte Ruff, Beier, Schöndorf und Mütschele

(57) **Zusammenfassung**

Eine Kupplungsvorrichtung (1) für Reihenmöblierungen weist zwischen jeweils zwei benachbarten bzw. aneinanderschließenden Einzelmöbeln (18, 19) eine von allen übrigen Kupplungseinheiten (2) gesonderte Kupplungseinheit (2) mit zwei Einzelkupplungen (3, 4) auf, von denen die Kupplungsglieder (5, 6) mindestens einer Einzelkupplung (3) so ausgebildet sind, daß sie für sich innerhalb eines Freiheitsgrad-Sektors (29) in verschiedenen Richtungen zusammengesteckt bzw. auseinandergenommen werden können. Die Einzelkupplungen (3, 4) sind jedoch in solcher gegenseitiger Anordnung vorgesehen, daß der Freiheitsgrad der durch sie gebildeten Kupplungseinheit (2) demgegenüber im wesentlichen auf einen einzigen Steck-Freiheitsgrad (Pfeil 30) begrenzt ist. Dadurch ergibt sich eine begrenzte gegenseitige Freiheitsgrad-Sperrung, die durch unterschiedliche Anordnung vor allem zweier gleicher Einzelkupplungen in vielfältiger Weise verändert und dadurch an die jeweiligen Erfordernisse angepaßt werden kann.

## Beschreibung

Die Erfindung betrifft eine Reihenmöbel-Kupplungsvorrichtung nach dem Oberbegriff des Anspruches 1.

Reihenmöbel-Kupplungsvorrichtungen sind in vielfältiger Weise, zum Beispiel durch das DE-GM 84 04 413, durch die DE-PS 439 312, die DE-PS 302 004 und die DE-PS 287 975 bekannt. Reihenmöbel-Kupplungsvorrichtungen dienen insbesondere zur Reihenverbindung der Einzelstühle von Saal-Bestuhlungen, können aber auch für andere Einzelmöbel, wie Bänke, Tische oder ähnliche andere Gegenstände vorgesehen sein. Die bekannten Reihenmöbel-Kupplungsvorrichtungen sind in der Regel speziell auf die zugehörigen Einzelmöbel abgestimmt und daher nicht vielseitig verwendbar. Außerdem sind sie meist umständlich im Gebrauch und nicht dafür geeignet, allein durch die Wahl ihrer Anordnung prinzipiell unterschiedliche Wirkungen zu ermöglichen.

Der Erfindung liegt die Aufgabe zugrunde, eine Reihenmöbel-Kupplungsvorrichtung der genannten oder einer anderen Art zu schaffen, durch welche bei einfachem Aufbau und leichter Handhabung sehr unterschiedliche Wirkungen erzielt werden können.

Diese Aufgabe wird bei einer Reihenmöbel-Kupplungsvorrichtung insbesondere der eingangs beschriebenen Art gemäß der Erfindung durch die Merkmale des Anspruches 1 gelöst. Zweckmäßig weist die Kupplungseinheit mindestens eine Einzelkupplung aufweist, die für sich mehr als einen Steck-Freiheitsgrad in einem beispielsweise dreiachsigen Achsensystem mit drei rechtwinklig zueinander in Raum stehenden Raumachsen hat, so daß die Kupplungsglieder dieser Einzelkupplung nicht nur in einer, sondern in zwei oder mehr unterschiedlichen Richtungen voneinander gelöst sowie umgekehrt wieder miteinander verbunden werden können. Bevorzugt ist bei einer solchen Ausbilding allerdings vergesehen, daß die zugehörige Kupplungseinheit wiederum weniger Steck-Freiheitsgrade als die Einzelkupplung selbst, nämlich beispielsweise nur einen einzigen Steck-Freiheitsgrad hat, so daß nur ein relativ sehr genau definiertes Lösen der miteinander gekuppelten Einzelmöbel bzw. der entsprechenden Einzeleinheiten möglich ist.

Unter Steck-Freiheitsgrad ist, von einer Ausgangslage ausgehend, insbesondere diejenige Bewegungsrichtung eines der beiden Kupplungsglieder der Einzelkupplung gegenüber dem anderen bzw. einer der beiden Kupplungsgliedeinheiten der Kupplungseinheit gegenüber der anderen Kupplungsgliedeinheit zu verstehen, in welcher diese gegenüber dem anderen zum Entkuppeln bzw. zum Einkuppeln bewegt werden kann. Sind mehr als ein Steck-Freiheitsgrad vorgesehen, so können diese nach Art eines Kreuzschlittens gesonderte, strikt lineare und durch gesonderte Steckglied-Paare gebildete Freiheitsgrade, insbesondere aber zwei rechtwinklig zueinanderliegende Freiheitsgrade sein, die zwischen sich einen in ihrer gemeinsamen Ebene liegenden Sektor mit einem Bogenwinkel von mindestens etwa 90°, ggf. aber auch weniger, aufspannen, der unendlich viele Bewegungsrichtungen enthält, in welchen die beiden Kupplungsglieder beliebig frei gegeneinander bewegt werden können.

Damit trotz der mehreren Freiheitsgrade der Einzelkupplung die miteinander verbundenen Einzelmöbel nur in der Richtung eines einzigen Freiheitsgrades voneinander gelöst werden können, können verschiedene Maßnahmen getroffen werden. Zum Beispiel kann die Ausgestaltung benachbarter Möbel derart sein, daß benachbarte Möbel so aneinander stoßen, daß sie bis auf den Steck-Freiheitsgrad der Kupplungseinheit alle übrigen Steck-Freiheitsgrade der Einzelkupplung sperren. Ein solches Sperren kann sich auch daraus ergeben, daß die Möbel zum Beispiel sehr nahe entlang einer Raumwand aufgestellt und durch Anschlag an der Raumwand gegen den oder die weiteren Freiheitsgrade gesperrt sind.

Ferner kann an mindestens einem der beiden Einzelmöbel ein Gegenglied angeordnet werden, welches das Kupplungsglied des anderen Einzelmöbels durch unmittelbare Anlage gegen die zusätzlichen Freiheitsgrade sperrt. In jedem Fall sind durch diese Ausbildung zahlreiche Möglichkeiten der Anordnung der Kupplungseinheiten bzw. der Einzelkupplungen in aufrechter, liegender oder schräger Lage gegeben, wobei für jede Anordnung je nach den Erfordernissen unterschiedliche Wirkungen erzielt werden können. Außerdem kann die auch für sich erfindungsgemäße Einzelkupplung an sehr unterschiedlichen Einzelmöbeln bzw. deren Untergestellen direkt angebracht werden, selbst wenn, wie bei Rohrgestellen, die für die Anbringung geeigneten Rohrabschnitte von Einzelmöbel zu Einzelmöbel in sehr unterschiedlichen Lagen, insbesondere Winkellagen, zur Verfügung stehen.

Die Freiheitsgrade der Einzelkupplungen bzw. der Steckfreiheitsgrad der beiden Kupplungsgliedeinheiten auf beiden Seiten des Einzelmöbels liegen zweckmäßig quer bzw. insbesondere rechtwinklig zur Reihenlängsrichtung, so daß in Reihenlängsrichtung formschlüssig wirkende Kupplungen gegeben sind, wobei der Steck-Freiheitsgrad zweckmäßig quer, insbesondere etwa rechtwinklig zur Standebene des Einzelmöbels vorgesehen ist, so daß die einzelnen Möbel durch Anheben voneinander gelöst werden können. Der Steck-Freiheitsgrad kann aber auch schräg zur Standebene oder sogar parallel zu dieser vorgesehen sein, wobei im letzteren Fall eine Horizontalverschiebung zur Lösung und zur Einkupplung dient.

Ferner können im Falle mindestens eines dieser Freiheitsgrade auf beiden Seiten des Einzelmöbels gleichgerichtete Freiheitsgrade vorgesehen sein, so daß zum Beispiel im Falle des Steck-Freiheitsgrades ein zwischen zwei Einzelmöbeln eingekuppeltes Einzelmöbel ohne Bewegen der benachbarten Möbel durch Anheben entkuppelt werden kann, was zum Beispiel im Falle einer zwischen zwei Stühlen eingekuppelten Tischplatte zweckmäßig sein kann. Die erfindungsgemäße Reihenmöbel-Kupplungsvorrichtung kann somit, zum Beispiel im Fall einer solchen Tischplatte, auch für die freitragende Aufhängung eines Einzelmöbels dienen, das über die Einzelkupplungen nur von den beiden benachbarten Einzelmöbeln getragen wird und kein eigenes Standgestell braucht.

Sind die genannten Freiheitsgrade auf beiden Seiten des Einzelmöbels entgegengerichtet, so ergibt sich der wesentliche Vorteil, daß die Möbelreihe nur von einem Ende her aufgelöst bzw. zum Auseinandernehmen entkuppelt werden kann, da zum Beispiel jedes Einzelmöbel auf einer Seite durch Untergreifen und auf der anderen Seite durch Übergreifen gekuppelt ist und daher, bevor es angehoben werden kann, zuerst auf der untergreifenden Seite von zugehörigen Einzelmöbel befreit werden muß. Dadurch ist, falls erwünscht, zu erreichen, daß Einzelmöbel zwischen den Enden der Reihe nicht herausnehmbar sind, es sei denn, die gesamte Reihe wird vom zugehörigen Ende her bis zu diesem Einzelmöbel Stück um Stück entkuppelt. Der dem Steck-Freiheitsgrad zugehörige Freiheitsgrad mindestens zweier auf einer Seite des Einzelmöbels liegender Einzelkupplungen kann aber auch, statt gleich gerichtet, entgegengesetzt gerichtet vorgesehen sein, so daß also zum Beispiel eines der beiden zugehörigen Kupplungsglieder untergreifend und das andere übergreifend in die Kupplungsglieder des benachbarten Einzelmöbels eingreift und ein Lösen der zugehörigen Kupplungseinheit nur durch ein Verdrehen des Einzelmöbels um eine zwischen diesen Kupplungsgliedern und etwa parallel zur Reihenlängsrichtung liegende Achse möglich ist.

Zwei oder mehr, insbesondere alle Einzelkupplungen der jeweiligen Kupplungseinheit können zur Erzielung einer relativ bewegungssteifen Verbindung etwa rechtwinklig zur Steckrichtung der Kupplungseinheit bzw. etwa parallel zur Standebene der Einzelmöbel benachbart zueinander vorgesehen sein, wobei es auch möglich ist, daß diese Einzelkupplungen der jeweiligen Kupplungseinheit in Reihenlängsrichtung gegeneinander versetzt sind. Liegen dagegen mindestens zwei oder mehr, insbesondere alle Einzelkupplungen der jeweiligen Kupplungseinheit in einer wenigstens teilweise mit deren Steckrichtung übereinstimmenden Richtung hintereinander, zum Beispiel quer, also rechtwinklig oder schräg zur Standebene übereinander, so können sie eine gemeinsame Gelenkachse definieren, um welche benachbarte Möbel gegeneinander nach Art einer Gliederkette verschwenkt werden können, wobei das Maß des Verschwenkens in Abhängigkeit vom Kupplungsspiel anschlagbegrenzt ist. Es können daher Einzelmöbel bei Vorsehen aufrechter Gelenkachsen in einer bogenförmigen bzw. polygonalen Reihe und bei Vorsehen liegender Gelenkachsen auch auf einer unregelmäßigen Standfläche sicher miteinander verbunden werden.

Die Kupplungsglieder mindestens einer Einzelkupplung können so ausgebildet sein, daß sie in Richtung wenigstens eines Freiheitsgrades einander durchfahren, also zum Beispiel in einer Richtung in Eingriff miteinander und in Fortführung derselben Bewegungsrichtung wieder außer Eingriff gebracht werden können, so daß der zugehörige Eingriff nicht anschlagbegrenzt ist, sondern durch andere anschlagwirksame Anordnungen, beispielsweise durch die Standfläche für die Einzelmöbel festgelegt ist. Besonders vorteilhaft ist es jedoch, wenn die Kupplungsglieder mindestens einer Einzelkupplung der Kupplungseinheit in Richtung wenigstens eines Freiheitsgrades, insbesondere in Richtung des der Steckrichtung der Kupplungseinheit zugehörigen Freiheitsgrades, in Richtung des quer bzw. rechtwinklig dazu liegenden Freiheitsgrades oder in Richtung aller im Sektor dazwischenliegender Freiheitsgrade anschlagberenzt ineinander greifen, so daß eine sehr genau definierte Ausrichtung benachbarter Einzelmöbel zueinander erzielt werden kann. Die Sperrung eines möglichen Freiheitsgrades bzw. die genannte Anschlagbegrenzung kann aber auch dadurch erreicht werden, daß zwei Einzelkupplungen so nahe benachbart zueinander liegen, daß mindestens ein Kupplungsglied des einen Einzelmöbels bei Bewe gungen in Richtung des gesperrten Freiheitsgrades an wenigstens einem Kupplungsglied des anderen Einzelmöbels anschlägt, bevor es außer Kupplungseingriff gelangt ist, wobei in diesem Fall die benachbarten Einzelkupplungen in Richtung des gesperrten Freiheitsgrades der Kupplungseinheit gleichgerichtete Freiheitsgrade haben können.

Die erfindungsgemäßen Einzelkupplungen können somit an der jeweiligen Seite des Einzelmöbels sowohl in Reihenlängsrichtung wie auch in Tiefenrichtung des Möbels und ggf. in Höhenrichtung gegeneinander versetzt sein oder sie können statt des Versatzes in Reihenlängsrichtung auch in einer zu dieser rechtwinkligen Ebene liegen. Gleichzeitig können die Einzelkupplungen hinsichtlich ihrer Steck-Freiheitsgrade gleich gerichtet oder unterschiedlich, beispielsweise entgegengesetzt oder hinsichtlich mindestens eines Steck-Freiheitsgrades schräg oder rechtwinklig zueinander ausgerichtet sein, wodurch jeweils andere Wirkungen zu erzielen sind. In den zuletzt genannten Fällen kann dabei durchaus mindestens eine Einzelkupplung der jeweiligen Kupplungseinheit bzgl. eines Steck-Freiheitsgrades auch vertikal oder horizontal ausgerichtet sein.

Zwar können die Kupplungsglieder für die bewegliche Befestigung, beispielsweise für eine verschiebbare oder schwenkbare Lagerung am jeweils zugehörigen Einzelmöbel zum Beispiel zu dem Zweck ausgebildet sein, daß sie von einer vorstehenden Gebrauchs- in eine zurückversetzte Nichtgebrauchsstellung überführt werden können, jedoch ergibt sich eine besonders einfache Ausbildung, wenn die Kupplungsglieder für die lagestarre Befestigung ausgebildet sind. Die Kupplungsglieder können dabei als profilierte, klötzchenförmige Massivkörper ausgebildet sein, die nur geringfügig über das Möbel vorstehen und bei kleinen Abmessungen hohe Festigkeiten haben.

Die Kupplungsglieder eignen sich insbesondere zur Befestigung an Möbeln, die im Bereich der Kupplungseinheiten durch Profilabschnitte, zum Beispiel durch Rohrprofile gebildet sind, wie das zum Beispiel bei Stahlrohrmöbeln bzw. bei Stühlen der Fall ist, die ein Profil-Untergestell aufweisen. Zum Beispiel können die Kupplungsglieder an den vorderen und hinteren, vertikalen oder schräg stehenden Beinen eines Möbelgestelles, an einer oberen, zum Beispiel diese Beine verbindenden, etwa horizontalen Profilzarge, an einer unteren, im Bereich der Standebene liegenden Profilzarge beispielsweise eines Freischwinger-Stuhles oder an einem oder zwei benachbarten aufrechten Profilabschnitten vorgesehen sein, die an der zugehörigen Seite des Einzelmöbels etwa in der Mitte von dessen Möbeltiefe zwischen der Vorder- und der Rückseite des Einzelmöbels als Fußstützen liegen. Es ergeben sich insofern äußerst vielfältige Möglichkeiten der Anwendung sowohl der Kupplungseinheit wie auch der jeweiligen Einzelkupplung einerseits zur Anpassung an die jeweilige Möbelform, andererseits aber auch zur Erzielung sehr unterschiedlicher Kupplungswirkungen.

Dementsprechend wird gemäß der Erfindung auch eine Einzelkupplung für sich, d.h. unabhängig von ihrer Anordnung in einer Kupplungseinheit, beansprucht, die zweckmäßig nur aus zwei vorzugsweise einteiligen Kupplungsgliedern besteht, welche zur unmittelbaren, insbesondere lagestarren Befestigung am jeweiligen Einzelmöbel ausgebildet sind. Jedes Kupplungsglied weist erfindungsgemäß an einem Grundkörper zwei nebeneinanderliegende Steckglieder in Form eines Steckvorsprunges und einer insbesondere komplementären Steckausnehmung auf, wobei diese Steckglieder vorzugsweise in mindestens zwei, insbesondere allen Freiheitsgraden der Einzelkupplung beweglich bzw. lösbar ineinandergreifen, so daß zur Erzielung mindestens zweier unterschiedlicher Freiheitsgrade keine gesonderten Steckgliedpaare der Einzelkupplung bzw. keine gegeneinander beweglichen Steckglieder am jeweiligen Kupplungsglied erforderlich sind. Die Steckglieder können vielmehr lagestarr am Grundkörper bzw. an dem der Befestigung am Möbel dienenden Befestigungsteil des Kupplungsgliedes vorgesehen sein.

Um einerseits eine sehr sichere Kupplungsverbindung zu erreichen und andererseits trotzdem verhältnismäßig kurze Kupplungswege zum Einkuppeln bzw. Auskuppeln zur Verfügung stellen zu können, sind die Stecktiefen der Einzelkupplung in mindestens zwei Freiheitsgraden unterschiedlich groß, wobei jedoch beide Stecktiefen kleiner als die Erstreckung der Einzelkupplung bzw. des Kupplungsgliedes in der zugehörigen Steckrichtung sein können.

Falls erforderlich bzw. erwünscht, kann für mindestens eine Einzelkupplung bzw. eine Kupplungseinheit eine lösbare Sicherung zur gegenseitigen Sperrung der zugehörigen Kupplungsglieder gegen Bewegungen in Richtung des der Kupplungseinheit zugehörigen Steck-Freiheitsgrade vorgesehen sein, so daß die Einzelmöbel im Bereich dieser Kupplungseinheit nicht vor Lösen der Sicherung voneinander getrennt werden können. Die Sicherung kann zum Beispiel ein in fluchtende Bohrungen der ineinandergreifenden Kupplungsglieder der Einzelkupplung eingesetzter Stift, ein über die Kupplungsglieder schwenkbarer Anschlag bzw. verschiebbarer Riegel o.dgl. sein. Eine besonders vorteilhafte Ausbildung ergibt sich jedoch, wenn er durch eine gesonderte, beispielsweise im Querschnitt C-profilförmige Federklammer gebildet ist, deren Profil-Quersteg an einer Außenseite, insbesondere an der zur Vorderseite des Einzelmöbels oder nach oben weisenden Außenseite einer vorne und/oder oben liegenden Einzelkupplung der Kupplungseinheit liegt. Eine entsprechende Außenseite der Einzelkupplung bzw. die Klammer selbst kann auch zur Aufnahme einer Kennzeichnung, beispielsweise einer Platznummer dienen, wie sie bei Reihenbestuhlungen üblich ist.

Das zweckmäßig an einer längeren Schmalkante liegende und einteilig mit dem übrigen Kupplungsglied ausgebildete Befestigungs- bzw. Formschlußglied zur Befestigung des Kupplungsgliedes an dem zugehörigen Einzelmöbel kann erfindungsgemäß in vielfältiger Weise so ausgebildet werden, daß es an beliebigen Möbelteilen angebracht werden kann, ohne daß über die Ebenen der an dieses Befestigungsglied quer anschließenden Außenflächen des Kupplungsgliedes vorstehende Teile erforderlich wären. Bei einem zum Beispiel nach Art eines Universal-Befestigungsgliedes ausgebildeten Formschlußglied sind zum Beispiel zwei beiderseits einer einspringenden Fläche liegende, insbesondere scharf- bzw. spitzwinklige Anlagekanten vorgesehen, die eine sehr genau definierte Anlage des Kupplungsgliedes an recht unterschiedlichen Möbelprofilen, beispielsweise an ebenen Flächen von Rechteckprofilen oder an gekrümmten Flächen von Rundprofilen sehr unterschiedlichen Durchmessers gewährleistet, wenn sie gegen diese Flächen gespannt werden. Diese Anlagekanten können im Bereich zweier Außenbegrenzungen von zwei voneinander abgekehrten Außenflächen des Kupplungsgliedes liegen und an ihren einander zugekehrten inneren Flanken von einer teilzylinderförmigen Fläche sowie an ihren äußeren Flanken von Anphasungen der genannten Außenflächen an den zugehörigen Außenbegrenzungen bestimmt sein.

Durch die erfindungsgemäße Ausbildung ist es möglich, für komplette Reihen-Bemöbelungen, aber auch für die von der Reihenanordnung abweichende, beispielsweise sternförmige oder aufeinander stehende Kupplungsverbindung von Einzelmöbeln nur zwei unterschiedliche Arten von Kupplungsgliedern vorzusehen, die jedoch untereinander wiederum insofern gleich sind, als sie - im eingekuppelten Zustand - spiegel- bzw. zentrisch symmetrisch ausgebildet sind und insofern gleiche Grundkörper aufweisen können und sich lediglich durch komplementär umgekehrt angeordnete Steckglieder unterscheiden. Diese Einzelkupplungen, die in Reihenlängsrichtung eine Ausdehnung von weniger als 10 cm bzw. weniger als 8 oder 6 cm, insbesondere eine über ihre Befestigungsflächen der Einzelmöbel vorstehende Ausdehnung von nur etwa 3 cm haben können, lassen sich äußerst kompakt nach Art plattenförmiger Körper ausbilden, deren Kantenmaße die zuletzt genannten Größenordnungen nicht überschreiten. Vorteilhaft sind bei einer Reihenmöblierung im wesentlichen zwischen allen benachbarten Paaren von Einzelmöbeln gleiche Kupplungseinheiten bzw. gleiche Einzelkupplungen in gleicher Anzahl und gleicher Anordnung vorgesehen, so daß sich ein sehr einfacher Aufbau ergibt. Mindestens ein Steckglied bzw. mindestens ein Kupplungsglied oder mindestens eine Kupplungseinheit kann aus Metall bestehen bzw. durch mindestens ein Spritzgußteil gebildet sein, als Werkstoff kann aber auch ein beispielsweise glasfaserverstärker Kunststoff vorgesehen werden. Inbesondere die ineinandergreifenden Flächen der Kupplungsglieder der jeweiligen Einzelkupplung können aus einem dämpfenden, insbesondere geräuschdämpfenden, ggf. aber auch geringfügig druckelastischen Werkstoff, wie Kunststoff bestehen, so daß Klappergeräusche bei gegenseitigen Bewegungen der ineinandergreifenden Kupplungsglieder praktisch völlig ausgeschlossen werden können.

Diese und weitere Merkmale von bevorzugten Weiterbildungen der Erfindung gehen außer einzeln für sich aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein und vorteilhafte sowie für sich schutzfähige Ausführungen darstellen können, für die hier Schutz beansprucht wird. Ein Ausführungsbeispiel der Erfindug ist in den Zeichnungen dargestellt und wird im folgenden näher erläutert. In den Zeichnungen zeigen:
Fig. 1 eine Kupplungseinheit einer erfindungsgemäßen Reihenmöbel-Kupplungsvorrichtung in perspektivischer Darstellung in einem dreiachsigen Achsensystem, dem Freiheitsgrade zugeordnet sind;
Fig. 2 die Einzelkupplung gemäß Fig. 1 in Ansicht;
Fig. 3 die Einzelkupplung gemäß Fig. 2 in Draufsicht;
Fig. 4 die Einzelkupplung gemäß Fig. 2 in teilweise geschnittener Ansicht von rechts;
Fig. 5 das rechte Kupplungsglied der Einzelkupplung gemäß Fig. 2 in Ansicht;
Fig. 6 das Kupplungsglied gemäß Fig. 5 in Draufsicht;
Fig. 7 das Kupplungsglied gemäß Fig. 5 in Ansicht von links;
Fig. 8 ein erstes Beispiel einer aus Einzelkupplungen gemäß den Fig. 1 bis 7 zusammengesetzten Kupplungsvorrichtung in Draufsicht;
Fig. 9 eine weitere Ausführungsform einer Kupplungsvorrichtung in einer Darstellung entsprechend Fig. 8;
Fig. 10 ein weiteres Ausführungsbeispiel einer Kupplungsvorrichtung in Draufsicht;
Fig. 11 eine weitere Möglichkeit zur Ausbildung einer Kupplungsvorrichtung in einer Darstellung entsprechend den Fig. 8 bis 10.

Eine erfindungsgemäße Kupplungsvorrichtung 1 gemäß den Fig. 1 bis 7 weist für die Verbindung jeweils zweier benachbarter Einzelmöbel 18, 19 ausschließlich eine Kupplungseinheit 2 auf, wobei alle Kupplungseinheiten 2 zwischen den miteinander unmittelbar verbundenen Paaren von Einzelmöbeln einer Möbelreihe o.dgl. gleich ausgebildet sein können.

Jede Kupplungseinheit 2 besteht zweckmäßig aus zwei gleichen oder unterschiedlichen Einzelkupplungen 3, 4, die durch jeweils völlig gesonderte und ggf. im Abstand zueinander liegende Teile oder aber auch so ausgebildet sein können, daß zumindest ein Kupplungsglied des einen Möbels als gemeinsames Kupplungsglied für beide Einzelkupplungen 3, 4 der Kupplungseinheit 2 dient.

Eine erfindungsgemäße Einzelkupplung 3 besteht aus zwei komplementären, in Kupplungslage zumindest hinsichtlich ihrer ineinandergreifenden Profile zentrisch symmetrisch ausgebildeten Kupplungsgliedern 5, 6, die durch gegenseitige Linearverschiebung, d.h. durch Linearverschiebung gegenüber den sie tragenden Einzelmöbeln oder durch gegenseitige Linearverschiebung der sie tragenden Einzelmöbel in und außer Eingriff gebracht werden können. Die andere Einzelkupplung 4 ist in dem in Fig. 1 teilweise schematisch dargestellten Ausführungsbeispiel im wesentlichen durch ein dem Kupplungsglied 5 zugeordnetes bzw. an diesem und/oder am zugehörigen Einzelmöbel 18 befestigtes Sperrglied 7 gebildet, welches im eingekuppelten Zustand die relative Beweglichkeit des Kupplungsgliedes 6 des anderen Einzelmöbels 19 auf einen einzigen Freiheitsgrad begrenzt und zu diesem Zweck an einer von den Steckgliedern des Kupplungsgliedes 5 abgekehrten Seite des Kupplungsgliedes 6 liegt.

Jedes Kupplungsglied 5, 6 weist einen annähernd quaderförmigen, an vier Seiten von rechtwinklig zueinanderliegenden glatten Außenflächen begrenzten Grundkörper 8 bzw. 9 auf, der an einer quer bzw. rechtwinklig zu diesen Außenflächen liegenden Längsseite derart mit vorstehenden Kupplungsprofilen versehen ist, daß diese Kupplungsprofile nicht über die Ebenen der genannten vier Außenflächen vorstehen. In Ansicht parallel zu dieser Längsseite bildet dadurch das jeweilige Kupplungsglied 5 bzw. 6 einen angenähert winkelförmigen Körper, dessen einer Winkelschenkel den Grundkörper und dessen anderer Winkelschenkel die Kupplungsprofile bildet.

Jedes Kupplungsprofil weist im wesentlichen zwei unmittelbar aneinander anschließend nebeneinanderliegende Steckglieder 10, 11 mit einer Längserstreckung bzw. einer Längsausdehnung auf, die etwa parallel zur genannten zugehörigen Längsseite des Grundkörpers 8 bzw. 9 liegt, wobei das eine Steckglied 11 unmittelbar an diese Längsseite anschließend zwischen dieser und dem anderen Steckglied 10 vorgesehen ist. Entsprechende, jedoch komplementär umgekehrt liegende Steckglieder 12, 13 sind am anderen Kupplungsglied 6 derart vorgesehen, daß im eingekuppelten Zustand die genannten vier Außenflächen der beiden Kupplungsglieder 5, 6 jeweils paarweise fluchtend bzw. ebenengleich zueinander liegen, die die Kupplungsprofilierungen aufweisenden Winkelschenkel einander übergreifen bzw. ineinandergreifen, die freien Längskanten dieser Winkelschenkel an der zugehörigen Längsseite des jeweils anderen Kupplungsgliedes 6 bzw. 5 liegen und der Bereich, in welchem die Kupplungsglieder 5, 6 einander übergreifen sowie ineinandergreifend bis auf die sich durch das notwendige Kupplungsspiel ergebenden Zwischenspalte nach Art eines Vollquerschnittes praktisch vollständig von den beiden Kupplungsgliedern bzw. deren Kupplungsprofilierungen ausgefüllt ist. Dadurch bilden die beiden Kupplungsglieder 5, 6 in eingekuppeltem Zustand eine an seinen vier freiliegenden Außenseiten quaderförmig begrenzten Körper.

Die weiter entfernt von der jeweils zugehörigen genannten Längsseite des Grundkörpers 8 bzw. 9 liegenden Steckglieder 10, 12 sind jeweils durch einen nach Art einer Hakennase parallel zu dieser Längsseite frei vorstehenden Steckvorsprung 14 gebildet, wobei die beiden Steckglieder 10, 12 bzgl. ihrer Hakenenden jedoch entgegengesetzt ausragen, so daß sie einander übergreifen können. Das andere Steckglied 11 bzw. 13 ist jeweils durch eine Steckausnehmung 15 gebildet, die einerseits durch die innere Flanke des zugehörigen Steckvorsprunges 14 und andererseits durch die diesem gegenüberliegende Längsseite des zugehörigen Grundkörpers 8 bzw. 9 begrenzt sowie bei gekuppelten Kupplungsgliedern bis auf das notwendige Bewegungsspiel vom Steckvorsprung des anderen Kupplungsgliedes im wesentlichen vollständig ausgefüllt ist. Die Steckvorsprünge 14 sind durch den längeren Schenkel eines L-förmigen Hakenprofiles gebildet, dessen kürzerer Schenkel an die zugehörige Längsseite des Grundkörpers 8 bzw. 9 einteilig anschließt und mit seiner Innenseite einen annähernd teilkreisförmig konkav ausgerundeten Anschlag 16 für die Endfläche des Steckvorsprunges 14 des anderen Kupplungsgliedes 6 bzw. 5 bildet. Dadurch können die Kupplungsglieder 5, 6 in Richtung parallel zur Längserstreckung ihrer Steckvorsprünge 14 gegeneinander nicht über die eingekuppelte Lage hinausgefahren werden. Der jeweilige Steckvorsprung 14 ist gegenüber der in seiner Längsrichtung gemessenen Erstreckung des Kupplungsgliedes 5 bzw. 6 bzw. der eingekuppelten Einzelkupplung 3 lediglich um ein Maß kürzer, das nur um das notwendige Kupplungsspiel größer als die Dicke des kürzeren, den Anschlag 16 bildenden L-Schenkels ist, wobei die Endfläche des Steckvorsprunges 14 gegenüber der zugehörigen Außenfläche des Grundkörpers 8 bzw. 9 um dieses Maß zurückversetzt ist, während das davon abgekehrte, an die vom Anschlag abgekehrte Außenseite des kürzeren L-Schenkels anschließende Ende des Steckvorsprunges 14 bündig mit der zugehörigen Außenfläche des Grundkörpers 8 bzw. 9 abschließt. Der Steckvorsprung 14 ist zu seiner freien Fläche in der Dicke um wenige Winkelgrade spitzwinklig verjüngt, derart, daß die Steckausnehmung 15 durch entsprechende Schräglage ihrer zugehörigen einen Flanke zu ihrem neben der Endfläche des Steckvorsprunges 14 liegenden Einführende trichterartig erweitert ist.

Die Steckglieder 10, 11 bzw. 12, 13 liegen vollständig an der Innenseite des vom Grundkörper 8 bzw. 9 abstehenden Winkelschenkels und nehmen zwar nicht dessen ganze Länge, jedoch dessen gesamte Breite ein, derart, daß die Außenseite des den Steckvorsprung 4 bildenden L-Schenkels bündig mit der Längskante dieses Winkelschenkels abschließt. Durch diesen über die zugehörige Längsseite des Grundkörpers 8 bzw. 9 vorstehenden Winkelschenkel, an dessen Innenseite der Steckvorsprung 14 einteilig anschließt, ist die Steckausnehmung 15 an der zugehörigen, quer zur Innenflanke des Steckvorsprunges 14 bzw. zur gegenüberliegenden Längsseite des Grundkörpers 8 bzw. 9 liegenden Längsseite vollständig geschlossen, so daß die Steckausnehmung 15 also an vier von sechs möglichen Seiten begrenzt ist. Durch die Innenseite des Winkelschenkels ist somit ein Anschlag 17 mit in Ansicht L-förmiger Anschlagfläche gebildet. Die Form dieser Anschlagfläche entspricht der Stirnkante des L-förmigen Vorsprunges des jeweils anderen Kupplungsgliedes 6 bzw. 5, wobei sowohl diese Stirnkante wie auch die Anschlagfläche jeweils durchgehend in einer Ebene liegen. Die Stirnkante des Steckvorsprunges 14 geht abgerundet in dessen Endfläche über. Statt der durch eine Wand gebildeten Anschlagfläche 17 wäre es auch denkbar, nur in einer oder mehreren begrenzten Bereichen der Steckausnehmung 15 entsprechende Anschlagteile derart vorzusehen, daß der hakenförmige Steckvorsprung 14 praktisch frei absteht. Die Stirnkante des Steckvorsprunges 14 ist gegenüber der zur gleichen Seite zeigenden Außenfläche des Grundkörpers 8 bzw. 9 um etwa 1/3 der über diese Außenfläche zu messenden Dicke des Grundkörpers 8 bzw. 9 zurückversetzt, steht jedoch demgegenüber weiter, etwa um die Hälfte dieser Dicke über die Anschlagfläche 17 vor. Dadurch, daß die Anschlagfläche 17 über die Endflächen der Steckvorsprünge 14 in deren Verlängerung vorsteht, lassen sich die beiden Kupplungsglieder 5, 6 verhältnismäßig einfach in Eingriff miteinander bringen.

An der von der jeweiligen Kupplungsprofilierung abgekehrten Längsseite ist jeder Grundkörper 8 bzw. 9 mit einem im wesentlichen einteilig mit ihm ausgebildeten Formschlußglied 20 versehen, das zweckmäßig in Längsrichtung des Steckvorsprunges 14 über annähernd die gesamte zugehörige Erstreckung des Grundkörpers 8 bzw. 9 im wesentlichen konstante Querschnitte aufweist und als Befestigungsglied zur Befestigung des Kupplungsgliedes 5 bzw. 6 am zugehörigen Einzelmöbel 18 bzw. 19 dient. Im dargestellten Ausführungsbeispiel sind die Kupplungsglieder 5, 6 für die Befestigung an aufrechten Profilabschnitten 21, 22 des Möbel-Untergestelles ausgebildet, das als Rohrgestell ausgestaltet ist und dessen Profilabschnitte 21, 22 durch zylindrische Rohre gebildet sind. Dadurch liegen die Steckvorsprünge 14 aufrecht bzw. vertikal.

In Fig. 1 ist ein dreiachsiges Achsensystem mit drei rechtwinklig zueinander liegenden Raumachsen 23, 24, 25 angedeutet, das als Bezugsebene die bei 26 angedeutete Standebene der Einzelmöbel 18, 19 insofern hat, als zwei Raumachsen 23, 24 rechtwinkling zueinander und parallel zu dieser Standebene 26 liegen, während die dritte Raumachse 25 rechtwinklig zu dieser Ebene steht. In der speziellen Anordnung nach Fig. 1 erstrecken sich die Steckvorsprünge 14 in ihrer Kupplungslage parallel zur Raumachse 25. Dadurch kann das in Fig. 1 strickpunktiert in gekuppelter Lage und mit ausgezogenen Linien in entkuppelter Lage dargestellte Kupplungsglied 6, dessen Steckvorsprung 14 nach unten gerichtet ist, zwar durch Bewegung nach oben parallel zur Raumachse 25 vom Kupplungsglied 5 gelöst werden, jedoch in entgegengesetzter Richtung ist es gegenüber dem Kupplungsglied 5 durch die Anschläge 16 gegen Bewegungen gesichert. Insofern haben die eingekuppelten Kupplungsglieder 5, 6, bezogen auf das Kupplungsglied 6, einen nach einer Richtung, nämlich nach oben gerichteten Freiheitsgrad Pfeil 28 bzw., bezogen auf das Kupplungsglied 5, einen Freiheitsgrad in entgegengesetzter Richtung, wobei jedoch dieser Freiheitsgrad durch die indirekte Abstützung des Kupplungsgliedes 5 gegenüber der Standebene 26 gesperrt ist. Die angekuppelten Kupplungsglieder 5, 6 haben des weiteren einen rechtwinklig zum Freiheitsgrad Pfeil 28 liegenden Freiheitsgrad Pfeil 27, der, bezogen auf das Kupplungsglied 6, rechtwinklig vom Anschlag 17 des Kupplungsgliedes 5 weggerichtet ist, während er, bezogen auf das Kupplungsglied 5, in entgegengesetzter Richtung gerichtet ist. Die beiden Freiheitsgrade bzw. die zugehörigen Vektoren pfeile 27, 28 spannen eine Ebene auf, in welcher sie etwa im rechten Winkel zueinander derart liegen, daß sie einen Freiheitsgrad-Sektor 29 mit einem Bogenwinkel von annähernd 90° aufspannen, innerhalb welchem das Kupplungsglied 6 in jeder beliebigen Richtung aus dem eingekuppelten Zustand von dem Kupplungsglied 5 gelöst werden bzw. in entgegengesetzter Richtung eingekuppelt werden kann. Die Steghöhe des Steckvorsprunges 14 ist wesentlich bzw. mehrfach kleiner als seine Länge, die zweckmäßig etwa dreifach größer als die Steghöhe ist, so daß sich in Richtung des Freiheitsgrades Pfeil 27 eine entsprechend geringere Stecktiefe als in Richtung des Freiheitsgrades Pfeil 28 ergibt und die zum Entkuppeln erforderlichen Relativbewegungen zwischen den Kupplungsgliedern 5, 6 in Richtung des Freiheitsgrades Pfeil 28 entsprechend größer als in Richtung des Freiheitsgrades Pfeil 27 sind. Das Achsensystem kann durch entsprechend Anordnung der jeweiligen Einzelkupplung bzw. der Kupplungseinheit auch in einer oder beiden möglichen Ebenen beliebig schräg zur Standebene vorgesehen sein, wobei dann die Freiheitsgrade sinngemäß ausgerichtet sind.

Obwohl also die jeweilige Einzelkupplung 3 mehrere Freiheitsgrade bzw. innerhalb eines Freiheitsgrad-Sektors 29 unendlich viele Freiheitsgrade hat, ist durch entsprechende gegenseitige Anordnung der beiden Einzelkupplungen 3, 4 dafür Sorge getragen, daß zumindest ein Teil dieser Freiheitsgrade bzw. des Freiheitsgrad-Sektors 29 gesperrt ist, so daß die Kupplungseinheit 2 nur innerhalb dieser verbleibenden Freiheitsgrade gelöst bzw. eingekuppelt werden kann. Im dargestellten Ausführungsbeispiel ist der Freiheitsgrad Pfeil 27, der der geringeren Stecktiefe zugeordnet ist, dadurch gesperrt, daß das Sperrglied 7 Lösebewegungen des eingekuppelten Kupplungsgliedes 6 in Richtung dieses Freiheitsgrades Pfeil 27 durch Anschlagflächen verhindert. Das Sperrglied 7 liegt zum Beispiel in einem Abstand von der zugehörigen Außenfläche des Kupplungsgliedes 6, der kleiner als diese Stecktiefe bzw. die Steghöhe der Steckvorsprünge 14 ist. Je kleiner dieser Abstand, ausgehend von einem annähernd an diese Stecktiefe reichenden Wert, gewählt wird, um so kleiner wird der verbleibende Freiheitsgrad-Sektor der Kupplungseinheit 2, bis er schließlich nur noch auf einen einzigen, zum Freiheitsgrad Pfeil 28 parallelen Steck-Freiheitsgrad Pfeil 30 der Kupplungseinheit 2 begrenzt ist, der im dargestellten Ausführungsbeispiel parallel zur Längsrichtung der Steckvorsprünge 14 und parallel zur Raumaches 25 liegt.

Die Reihen-Längsrichtung Pfeil 31 der durch die Kupplungsvorrichtung 1 miteinander verketteten und verriegelten Einzelmöbel 18, 19 liegt im Ausführungsbeispiel gemäß Fig. 1 parallel zur Raumachse 23, wobei die beiden Kupplungsglieder 5, 6 im eingekuppelten Zustand in dieser Richtung miteinander fluchten, aber auch durch Verdrehung gegenüber einer zur Raumachse 25 parallelen Achse schräggestellt sein können, ebenso wie sie durch Verdrehen um eine zur Raumachse 24 parallele Achse schräggestellt sein können. Die in Reihen-Längsrichtung Pfeil 31 hintereinanderliegenden und einander in dieser Richtung übergreifenden Kupplungsglieder 5, 6 sind im eingekuppelten Zustand gegen Relativbewegungen in dieser Richtung bzw. in Reihen-Längsrichtung Pfeil 31 infolge ihrer ineinandergreifenden Steckglieder 10, 13 bzw. 11, 12 formschlüssig gesperrt, wobei sie jedoch, infolge eines Bewegungsspieles in der Größenordnung zwischen 1 mm und 4 mm, vorzugsweise von etwa 2 mm, eine begrenzte gegenseitige Beweglichkeit in dieser Richtung haben. Durch dieses Kupplungsspiel haben die beiden eingekuppelten Kupplungsglieder 5, 6 auch eine begrenzte gegenseitige Schwenkbeweglichkeit um eine zur Raumachse 25 bzw. zum Freiheitsgrad Pfeil 28 parallele Achse. Des weiteren ergibt sich durch die beschriebene Ausgestaltung für die Einzelkupplung 3 eine ggf. durch die Einzelkupplung 4 bzw. das Sperrglied 7 mehr oder weniger eingeschränkte gegenseitige Schwenkbeweglichkeit der beiden Kupplungsglieder 5, 6 um mindestens eine zur Raumachse 23 parallele bzw. zu den Freiheitsgraden Pfeilen 27, 28 rechtwinklige Achse, so daß die Kupplungsglieder 5, 6 im nicht gesperrten Fall der Einzelkupplung 3 um eine solche Achse dann auch auseinandergeklappt werden können, wobei diese Achse zum Beispiel etwa in der einspringenden Eckzone zwischen der Endfläche eines Steckvorsprunges 14 und dem zugehörigen Anschlag 17 liegt.

In Fig. 1 ist des weiteren strichpunktiert ein lösbares Sicherungsglied 32 angedeutet, mit welchem die eingekuppelten Kupplungsglieder 5, 6 gegen Bewegungen in Richtung mindestens eines Freiheitsgrades, nämlich des Freiheitsgrades Pfeil 27, des Freiheitsgrades Pfeil 28 bzw. des Freiheitsgrades-Sektors 29 formschlüssig, jedoch lösbar gesichert werden können, wobei dieses Sicherungsglied 32 die Sperrfunktion der Einzelkupplung 4 bzw. des Sperrgliedes 7 übernehmen oder zusätzlich zu diesem vorgesehen sein kann, so daß ggf. auch eine Anordnung denkbar ist, bei der die Kupplungseinheit zur Verbindung zweier benachbarter Einzelmöbel 18, 19 nur durch eine einzige Einzelkupplung 3 gebildet ist. Das Sicherungsglied 32 ist als beispielsweise C-profilförmi ge, federnd aufweitbare Klammer aus Blech o.dgl. ausgebildet, die beide ineinandergekuppelten Kupplungsglieder 5, 6 wenigstens im Bereich der Überlappung an vier im Winkel zueinanderliegenden Seiten derart eng anliegend übergreift, daß sie mit dem C-Profilquersteg an einer zum Freiheitsgrad Pfeil 28 etwa parallelen Außenfläche, mit den C-Profilendschenkeln an der davon abgekehrten Außenfläche und mit den C-Profilquerstegen quer zum Freiheitsgrad Pfeil 28 relativ eng an den zugehörigen Außenflächen anliegt. Jedes Kupplungsglied 5 bzw. 6 oder beide Kupplungsglieder gemeinsam können an mindestens einer Außenfläche auch als Bezeichnungsträger zum Beispiel für eine Platznumerierung vorgesehen sein, wobei die entsprechenden Bezeichnungen auch an der Außenseite des Sicherungsgliedes 32 angebracht sein können.

Die Formschlußglieder 20 beider Kupplungsglieder 5, 6 sind praktisch gleich und jeweils symmetrisch zu mindestens einer Ebene, insbesondere zentrisch symmetrisch nach Art von Universal-Befestigungsgliedern ausgebildet. Sie weisen jeweils zwei im Abstand zueinander und parallel zueinanderliegende, schneidenartig spitzwinklig flankierte Anlagekanten 33 auf, die im dargestellten Ausführungsbeispiel parallel zum Freiheitsgrad Pfeil 28 und benachbart zu den zu diesem etwa parallelen Außenflächen des Grundkörpers 8 bzw. 9 liegen und an diese über abgeschrägte Phasenflanken anschließen. Zwischen den Anlagekanten 33 ist zugehörige Längsseite des Grundkörpers 8 bzw. 9 als teilzylindrische Hohlfläche 34 mit einem Bogenwinkel von mehr als 90° und weniger als 180° ausgebildet. Symmetrisch zwischen den Anlagekanten 33 und im Bereich der Mitte von deren Länge steht über die Längsseite bzw. die Hohlfläche 34 ein Hülsenvorsprung 35 vor, der über die Anlagekanten 33 zweckmäßig hinausragt und mit einer Gewindebohrung für die Aufnahme einer Befestigungsschraube versehen ist. Die Hohlfläche 34 kann so an die Profilabschnitte 21, 22 angepaßt sein, daß sie an diesen im wesentlichen ganzflächig anliegt. Weisen die Profilabschnitte 21, 22 jedoch einen demgegenüber größeren Profildurchmesser oder sogar, wie im Falle von Rechteckrohren, ebene Außenflächen auf, so kann das Formschlußglied 20 auch nur mit den Anlagekanten 33 am Profilabschnitt verspannt anliegen. Für die Aufnahme des Hülsenvorsprunges 35 wird zweckmäßig im Profilabschnitt eine Durchgangsbohrung angebracht, durch welche die Befestigungsschraube von der vom Kupplungsglied abgekehrten Seite des Profilabschnittes her eingesetzt wird. Ist eine solche Bohrung im Profilabschnitt nicht erwünscht, so ist auch eine Befestigung des Kupplungsgliedes mit Hilfe eines den Profilabschnitt an der Außenseite umgreifenden, beispielsweise nach Art einer Rohrschelle ausgebildeten, Befestigungsgliedes denkbar. Des weiteren kann die Hohlfläche 34 auch nach Art einer im Querschnitt rechteckigen oder prismenartig V-förmigen Nut ausgebildet sein. Das Formschlußglied bzw. die Formschlußglieder 20 liegen in Längsrichtung der hintereinander liegenden Kupplungsglieder, der Einzelkupplung gesehen, im wesentlichen vollständig innerhalb deren Außenflächen.

In den Fig. 8 bis 11 sind für einander entsprechende Teile die gleichen Bezugszeichen wie in den übrigen Figuren, jedoch jeweils mit unterschiedlichen Buchstabenindizes verwendet. Die gemäß den Fig 8 bis 10 vorgesehenen Einzelkupplungen sind alle im wesentlichen gleich wie die Einzelkupplung 3 nach den Fig. 1 bis 7 ausgebildet, so daß jede Kupplungseinheit aus jeweils zwei gleichen Einzelkupplungen besteht, durch unterschiedliche Anordnungen dieser beiden Einzelkupplungen jedoch verschiedene Wirkungen hat.

Die jeweilige Kupplungseinheit 2a besteht gemäß Fig. 8 aus zwei in Tiefenrichtung der Einzelmöbel 18a, 19a hintereinanderliegenden Einzelkupplungen 3a, 4a, die zweckmäßig in gleicher Höhe über der Standebene, aber auch in unterschiedlicher Höhe liegen können, die ferner nahe benachbart bzw. unmittelbar oberhalb der Standebene der Einzelmöbel, vor teilhaft jedoch in größerer Höhe über dieser Standebene, nämlich im Falle von Stühlen näher bei deren Sitzflächen bzw. in geringfügigem Abstand darunter vorgesehen sein können und die zweckmäßig nahe der Vorderseite und der Rückseite der Einzelmöbel liegen. Die Kupplungsglieder der Einzelkupplungen 3a, 4a stehen seitlich über die zugehörigen Einzelmöbel geringfügig vor und können beispielsweise an den als Stuhlbeinen dienenden Profilabschnitten 21a, 22a befestigt sein. Die beiden Einzelkupplungen 3a, 4a der jeweiligen Kupplungseinheit 2a sind derart umgekehrt angeordnet, daß jedes Einzelmöbel 18a bzw. 19a ein Kupplungsglied 5a und ein Kupplungsglied 6a trägt und daher diese beiden Kupplungsglieder 5a, 6a im eingekuppelten Zustand entgegengesetzt gerichtete Freiheitsgrade gemäß den Pfeilen 27a haben, also hinsichtlich dieses Freiheitsgrades Pfeil 27a gegenseitig gesperrt sind. Die beiden Einzelkupplungen 3a, 4a sind jedoch gegenseitig nur um eine einzige Achse verdreht angeordnet, so daß der zum Freiheitsgrad Pfeil 27a rechtwinklige Freiheitsgrad, der gemäß Fig. 8 rechtwinklig zur Zeichenebene liegt, erhalten bleibt. Allerdings ist dieser Freiheitsgrad für die auf einer Seite des jeweiligen Einzelmöbels liegenden Kupplungsglieder 5a, 6a dieses Einzelmöbels entgegengesetzt gerichtet zu den auf der anderen Seite liegenden Kupplungsgliedern vorgesehen, so daß Mittel gebildet sind, welche die Kupplungseinheit 2a auf einer Seite des jeweiligen Einzelmöbels gegen Lösung sperren, bis die Kupplungseinheit auf der anderen Seite gelöst ist. Es kann daher zwischen den Enden der Möbelreihe nicht willkürlich irgendein Einzelmöbel herausgenommen werden. Im Falle der Ausgestaltung nach Fig. 8 kann die Reihe nur vom linken Ende her aufgelöst werden. Sobald das linke Einzelmöbel 19a durch Anheben von den untergreifenden Kupplungsgliedern 5a, 6a des nächstfolgenden Einzelmöbels 18a gelöst ist, kann erst auch dieses Einzelmöbel 18a angehoben und dadurch von dem wiederum nächstfolgenden Einzelmöbel 19a gelöst werden.

Während bei den Ausführungsformen nach den Fig. 1 und 8 beide Einzelkupplungen derart aufrecht angeordnet sind, daß ihr Freiheitsgrad Pfeil 28 in Höhenrichtung bzw. vertikal liegt, ist gemäß Fig. 9 erkennbar, daß eine, beide bzw. alle Einzelkupplungen der jeweiligen Kupplungseinheit 2b auch so angeordnet werden können, daß dieser Freiheitsgrad Pfeil 28b auch wenigstens angenähert horizontal bzw. parallel zur Standebene liegt. Im dargestellten Ausführungsbeispiel sind je Kupplungseinheit 2b am jeweiligen Einzelmöbel 19b bzw. 18b zwei gleiche Kupplungsglieder 5b bzw. 6b, jedoch in unterschiedlicher Lage angeordnet, nämlich ein Kupplungsglied aufrecht stehend und das andere liegend. Dadurch ist der Freiheitsgrad Pfeil 28b der liegenden Einzelkupplung 3b durch die gesperrte Richtung des Freiheitsgrades 27b der anderen Einzelkupplung 4b gesperrt, so daß die Kupplungseinheit 2b in horizontaler Richtung nicht gelöst werden kann. Je Einzelmöbel 18b bzw. 19b sind in diesem Fall auf beiden Seiten gleiche Kupplungsglieder 6b bzw. 5b vorgesehen, so daß die auf beiden Seiten des jeweiligen Einzelmöbels liegenden Kupplungseinheiten 2b einander zumindest hinsichtlich desjenigen Einzelmöbels 18b nicht sperren, dessen Kupplungsglieder 6b die Kupplungsglieder 5b der benachbarten Einzelmöbel 19b übergreifend angeordnet sind. In diesem Fall kann also jedes zweite Einzelmöbel 18b zwischen den Enden der Möbelreihe ungehindert nach oben herausgehoben werden. Lediglich durch entsprechend umgekehrte Anordnung der Einzelkupplungen auf einer Seite des Einzelmöbels bzw. durch Anordnung abwechselnd unterschiedlicher Kupplungsglieder auf beiden Seiten jedes Einzelmöbels kann der Sperreffekt gemäß Fig. 8 erzielt werden. Gemäß Fig. 9 liegen die gleich ausgerichteten Einzelkupplungen 3b bzw. 4b auf beiden Seiten des jeweiligen Einzelmöbels 18b bzw. 19b diagonal zueinander, nämlich einmal vorne und einmal hinten, sie können aber auch in Reihen-Längsrichtung Pfeil 31b hintereinanderliegen. Des weiteren kann jede Kupplungseinheit 2b auch nur liegend angeordnete Einzelkupplungen in sinngemäß gegenseitig sperrender oder gegenseitig nicht sperrender Lage aufweisen.

Bei der Anordnung gemäß Fig. 10 ist je Kupplungseinheit 2c mindestens eine Einzelkupplung 3c, 4c so angeordnet, daß ihr Freiheitsgrad 28 gemäß Fig. 1 zwar rechtwinklig zur Reihen- Längsrichtung 31c, aber gegenüber der Standebene geneigt bzw. gegenüber dem entsprechenden Freiheitsgrad der anderen Einzelkupplung im insbesondere spitzen Winkel liegt. Die beiden Einzelkupplungen 3c, 4c sind dabei so angeordnet, daß die Pfeilrichtungen der Freiheitsgrade 28 ihrer übergreifenden Kupplungsglieder 5c, 6c nach oben konvergieren, so daß sie innerhalb der zugehörigen Freiheitsgrad-Sektoren 29 nach oben aus der Kupplungslage ausgehoben und dadurch die Kupplungsverbindungen gelöst werden können. Bei der Ausführungsform gemäß Fig. 10 sind wiederum diagonal abwechselnd auf beiden Seiten des jeweiligen Einzelmöbels 18c bzw. 19c an diesem unterschiedliche Kupplungsglieder 5c, 6c sowie auf einer Seite übergreifende und auf der anderen Seite untergreifende Kupplungsglieder derart angeordnet, daß die Möbelreihe nur vom rechten Ende her aufgelöst werden kann.

Wie Fig. 11 zeigt, können bei der jeweiligen Kupplungseinheit 2d zwei Einzelkupplungen 3d, 4d im Gegensatz zur spiegelsymmetrischen Anordnung nach den Fig. 8 und 10 auch in gleicher bzw. gleich ausgerichteter Anordnung derart vorgesehen sein, daß an jedem der beiden zugehörigen Einzelmöbel 19d, 18d zwei gleiche Kupplungsglieder 5d bzw. 6d befestigt sind. Die Sperrung in Richtung des Freiheitsgrades PPfeil 27d erfolgt in diesem Fall dadurch, daß in der zugehörigen Richtung der Abstand des einen Kupplungsgliedes 5d einer Einzelkupplung 4d des einen Einzelmöbels 19d von dem am anderen Einzelmöbel 18d angebrachten Kupplungsglied 6d der benachbarten Einzelkupplung 3d kleiner als die zugehörige Stecktiefe der Einzelkupplung 4d bzw. der Einzelkupplun gen ist, so daß, ähnlich wie im Falle der Ausbildung nach Fig. 1, der an und für sich gegebene Freiheitsgrad der Einzelkupplungen in Richtung des Freiheitsgrades Pfeil 27 sowie auf einem Teil des Freiheitsgrades-Sektors 29 durch Anschlag gesperrt ist und nur in Abhängigkeit vom Anschlagweg ein den Freiheitsgrad Pfeil 28 einschließender Teilsektor als Steck-Freiheitsgrad für die Kupplungseinheit 2d verbleibt. Wie Fig. 1 ferner zeigt, trifft im dargestellten Ausführungsbeispiel diese Ausbildung der Kupplungseinheit je Einzelmöbel nur auf eine Seite zu, während die Kupplungseinheit auf der anderen Seite bei zwar ansonsten gleicher Ausrichtung und Funktionslage der Kupplungsglieder durch einen entsprechend großen Abstand der Einzelkupplungen keine solche Anschlagbegrenzung gegeben ist.

Die Beispiele gemäß den Fig. 8 bis 11 zeigen nur einige wenige der sehr zahlreichen Möglichkeiten der Ausbildung der Kupplungsvorrichtung unter Verwendung nur eines einzigen Types einer Einzelkupplung aus zwei erfindungsgemäßen komplementären Kupplungsgliedern 5, 6, jedoch wird aus aus diesen Beispielen ersichtlich, daß mit dieser erfindungsgemäßen Einzelkupplung zahlreiche Möglichkeiten der Möbelverbindung gelöst werden können. Die Kupplungsglieder 5, 6 können an mindestens einer Seite eines Einzelmöbels auch so einander gegenüberliegend angeordnet werden, daß die offenen Längsseiten ihrer Steckausnehmungen bzw. die Stirnkanten ihrer Steckvorsprünge einander zugekehrt sind und ihre Anschläge 16 unten liegen, so daß sie für die lagerschalenartig tragende Aufnahme von Zapfen oder den Enden einer Stange geeignet sind, über welche zum Beispiel seitlich an einem Stuhl eine zwischen zwei Stühlen liegende Tischplatte bzw. ein anderer Möbel- bzw. Einrichtungsteil eingehängt werden kann, wenn nicht diese Kupplungsglieder zum Ankuppeln eines weiteren Einzelmöbels mit entsprechend komplementär angeordneten gleichartigen Kupplungsgliedern verwendet werden.

## Patentansprüche

1. Reihenmöbel-Kupplungsvorrichtung zur lösbaren Reihenverbindung mindestens zweier benachbarter Einzelmöbel (18, 19) in einer Reihen-Längsrichtung (Pfeil 31), mit jeweils einer Kupplungseinheit (2) für die im wesentlichen formschlüssige Verbindung zweier aneinanderschließender Einzelmöbel (18, 19), dadurch gekennzeichnet, daß mindestens eine Einzelkupplung (3 bzw. 4) der Kupplungseinheit (2) zwei ineinandergreifende Kupplungsglieder (5, 6) aufweist.

2. Kupplungsvorrichtung, insbesondere nach Anspruch 1, dadurch gekennzeichnet, daß die jeweilige Kupplungseinheit (2) für die unmittelbare formschlüssige Steckverbindung der aneinanderschließenden Einzelmöbel (18, 19) die beiden, mit komplementären Steckgliedern (10 bis 13) ineinandergreifenden Kupplungsglieder (5, 6) auf weist, von denen ein erstes für die Anordnung am einen und ein zweites für die Anordnung am anderen der beiden miteinander zu kuppelnden Einzelmöbel (18, 19) ausgebildet ist, wobei vorzugsweise mindestens eine Einzelkupplung (3 bzw. 4) wenigstens einer Kupplungseinheit (2) zum Lösen bzw. Verbinden mehr als einen Freiheitsgrad (27, 28) hat und die zugehörige Kupplungseinheit (2) weniger Steck-Freiheitsgrade (Pfeil 30) als die Einzelkupplung (3 bzw. 4) hat.

3. Kupplungsvorrichtung, insbesondere nach Anspruch 1 oder 2, dadurch gekennzeichnet, daß die Einzelkupplung (3) mindestens zwei etwa rechtwinklig zueinanderliegende Freiheitsgrade (Pfeile 27, 28) hat und insbesondere ein Steck-Freiheitsgrad (Pfeil 30) der Kupplungseinheit (2) durch einen in bzw. zwischen den Freiheitsgraden (Pfeile 27, 28) der Einzelkupplung (3) liegenden Vektor bestimmt ist, daß vorzugsweise die Einzelkupplung (3) Freiheitsgrade in einem Sektor (29) von im wesentlichen etwa 90° aufweist und sich insbesondere diese Sektoren (29) sämtlicher Einzelkupplungen der jeweiligen Kupplungseinheit (2) überlappen und daß vorzugsweise die Kupplungsglieder (5, 6) der Einzelkupplung (3) in Richtung der Kupplungsverbindung in mindestens einem Freiheitsgrad, insbesondere in beiden Freiheitsgraden in Kupplungslage gegeneinander anschlagbegrenzt sind.

4. Kupplungsvorrichtung, insbesondere nach einem der vorhergehenden Ansprüche, dadurch gekennzeichnet, daß mindestens ein Freiheitsgrad, insbesondere der Steck-Freiheitsgrad (Pfeil 30) der Kupplungseinheit (2), quer zur Reihen-Längsrichtung (Pfeil 31) bzw. etwa rechtwinklig zur Standebene (26) der Einzelmöbel (18, 19) liegt und/oder daß mindestens ein Freiheitsgrad, insbesondere ein Freiheitsgrad (Pfeil 27) mindestens einer Einzelkupplung (3) etwa parallel zur Standebene (26) liegt und/oder daß mindestens ein Freiheitsgrad, insbesondere mindestens ein Freiheitsgrad wenigstens einer Einzelkupplung (3c, 4c) bzw. wenigstens ein Steck-Freiheitsgrad mindestens einer Kupplungseinheit (2c) schräg zur Standebene bzw. rechtwinklig zur Reihen-Längsrichtung (Pfeil 31c) liegt, wobei vorzugsweise die Einzelkupplungen (3a, 4a) der Kupplungseinheit (2a) in einer gegenseitig mindestens einen Freiheitsgrad (Pfeil 27a) sperrenden Anordnung vorgesehen sind bzw. mindestens zwei Einzelkupplungen (3a, 4a) der Kupplungseinheit (2a) in Bezug auf eine quer zur Steckrichtung der Kupplungseinheit (2a) liegende Steckrichtung etwa entgegengesetzt gerichtete Freiheitsgrade (Pfeile 27a) aufweisen.

5. Kupplungsvorrichtung, insbesondere nach einem der vorhergehenden Ansprüche, dadurch gekennzeichnet, daß die Kupplungseinheit (2a) mindestens, insbesondere ausschließlich, zwei gesonderte, vorzugsweise gleiche Einzelkupplungen (3a, 4a) aufweist.

6. Kupplungsvorrichtung, insbesondere nach einem der vorhergehenden Ansprüche, dadurch gekennzeichnet, daß mindestens zwei bzw. alle Einzelkupplungen (3d, 4d) der Kupplungseinheit (2d) gleich gerichtete Freiheitsgrade (Pfeil 27d) aufweisen und insbesondere wenigstens zwei Einzelkupplungen (3d, 4d) in Richtung des gesperrten Freiheitsgrades (Pfeil 27d) in einem Abstand zueinander angeordnet sind, der kleiner als die zugehörige Stecktiefe ist und/oder daß mindestens zwei bzw. alle, Einzelkupplungen (3a, 4a) der Kupplungseinheit (2a) quer zur Reihen-Längsrichtung (Pfeil 31a) und/oder etwa rechtwinklig zur Steckrichtung der Kupplungseinheit (2a) bzw. etwa parallel zur Standebene benachbart zueinander liegen, wobei vorzugsweise bei einem Einzelmöbel (18a) mit auf zwei Seiten zugeordneten Kupplungs einheiten (2a) Mittel zur Sperrung einer Kupplungseinheit gegen deren Steck-Freiheitsgrad durch die andere Kupplungseinheit (2a) vorgesehen sind.

7. Kupplungsvorrichtung, insbesondere nach einem der vorhergehenden Ansprüche, dadurch gekennzeichnet, daß die Kupplungsglieder (5, 6) einer Einzelkupplung (3) zur lösbaren Steckverbindung zweier benachbarter Einzelmöbel (18, 19) jeweils an einem Grundkörper (8, 9) zwei nebeneinanderliegende Steckglieder (10, 11 bzw. 12, 13) in Form eines Steckvorsprunges (14) und einer insbesondere komplementären Steckausnehmung (15) aufweisen und daß diese Steckglieder vorzugsweise in mindestens zwei, insbesondere allen Freiheitsgraden (Pfeile 27, 28) der Einzelkupplung (3) beweglich bzw. lösbar ineinandergreifen.

8. Kupplungsvorrichtung, insbesondere nach einem der vorhergehenden Ansprüche, dadurch gekennzeichnet, daß wenigstens die Steckglieder (10 bis 13) bzw. die Kupplungsglieder (5, 6) mindestens einer Einzelkupplung (3) im wesentlichen komplementär symmetrisch bis zentrisch symmetrisch ausgebildet sind, daß vorzugsweise ein Steckvorsprung (14) des jeweiligen Kupplungsgliedes (5, 6) mindestens einer Einzelkupplung (3) durch einen Steg, insbesondere den längeren Schenkel eines L-förmigen mit seiner Innenseite die taschenförmige Steckausnehmung (15) begrenzenden Winkelsteges gebildet ist und daß vorzugsweise eine an vier von sechs Seiten begrenzte Steckausnehmung (15) des jeweiligen Kupplungsgliedes (5, 6) der Einzelkupplung (3) an einer Seite von einer Wandung begrenzt ist, deren Außenseite insbesondere im wesentlichen durch eine kontinuierlich durchgehende Außenseite des Grundkörpers (8, 9) bzw. des Kupplungs gliedes (5, 6) gebildet ist und die ggf. mit der äußeren Flanke des von ihrer Innenseite vorstehenden Steckvorsprunges (14) im wesentlichen bündig abschließt.

9. Kupplungsvorrichtung, insbesondere nach einem der vorhergehenden Ansprüche, dadurch gekennzeichnet, daß die Stecktiefe der Einzelkupplung (3) in einem, insbesondere in dem dem Steck-Freiheitsgrad (Pfeil 30) der Kupplungseinheit (2) zugehörigen Freiheitsgrad (Pfeil 28) größer, insbesondere mehr als doppelt so groß, wie die Stecktiefe in einem quer dazu liegenden Freiheitsgrad (Pfeil 27) ist bzw. daß mindestens eine Stecktiefe kleiner als die Erstreckung der Einzelkupplung (3) oder des Kupplungsgliedes (5, 6) in der zur zugehörigen Steckrichtung parallelen Richtung ist, wobei vorzugsweise das jeweilige Kupplungsglied (5, 6) der Einzelkupplung (3) etwa doppelt so breit wie die gemeinsame Breite der zugehörigen Steckglieder (10, 11 bzw. 12, 13) ist bzw. der Grundkörper (8, 9) mit seiner dem Steckvorsprung (14) gegenüberliegenden Längsseite die Steckausnehmung (15) begrenzt, die Einzelkupplung (3) an mindestens einer Außenseite, insbesondere an vier im Winkel zueinanderliegenden Außenseiten von im wesentlichen fluchtend über die zugehörigen Kupplungsglieder (5, 6) durchgehenden Außenflächen begrenzt ist.

10. Kupplungsvorrichtung, insbesondere nach einem der vorhergehenden Ansprüche, dadurch gekennzeichnet, daß das jeweilige Kupplungsglied (5, 6) der Einzelkupplung, insbesondere an der von den Steckgliedern (10, 11 bzw. 12, 13) bzw. von dem anderen Kupplungsglied (6, 5) abgekehrten Seite seines Grundkörpers (8, 9), ein Formschlußglied (20) zur lagestarren Befestigung am Einzelmöbel (18, 19) aufweist.

11. Kupplungsvorrichtung, insbesondere nach einem der vorhergehenden Ansprüche, dadurch gekennzeichnet, daß zur Sperrung der Kupplungseinheit (2) gegen mindestens einen ihrer Steck-Freiheitsgrade (Pfeil 30) wenigstens ein lösbares Sicherungsglied (32) vorgesehen ist, das vorzugsweise als auf die ineinandergreifenden Kupplungsglieder (5, 6) aufsteckbare Klammer o.dgl. ausgebildet ist.

12. Kupplungsvorrichtung, insbesondere nach einem der vorhergehenden Ansprüche, dadurch gekennzeichnet, daß die Einzelkupplung (3) als Bezeichnungsträger ausgebildet ist, der insbesondere durch das Sicherungsglied (32) gebildet ist.
